# FASCICULE DE BREVET EUROPEEN

(11) **EP 0 352 176 B1**
(45) Date de publication et mention de la délivrance du brevet: **26.08.1992**
(21) Numéro de dépôt: 89402019.7
(22) Date de dépôt: 13.07.1989
(51) Int. Cl.: E05B 13/00, E05B 65/12

(54) **Dispositif de verrouillage d'un boîtier avec couvercle formant par example vide-poches pour véhicule automobile**
Verriegelungsvorrichtung für einen Deckel eines Behälters, z.B. Handschuhkasten eines Kraftfahrzeugs
Locking device for a cover of a box, e.g. vehicle glove compartment

(30) Priorité: 18.07.1988 FR 8809688
(43) Date de publication de la demande: 24.01.1990
(73) Titulaire: AUTOMOBILES PEUGEOT, 75116 Paris (FR); AUTOMOBILES CITROEN, 92200 Neuilly-sur-Seine (FR)
(72) Inventeur: Bablet, Guy, F-91700 Villiers S/Orge (FR)
(74) Mandataire: Durand, Yves Armand Louis

(56) Documents cités:
- DE-U- 8 514 605
- FR-A- 1 278 464
- FR-A- 2 577 270

## Description

La présente invention a essentiellement pour objet un dispositif de verrouillage d'un boîtier avec couvercle selon le préambule de la revendication 1.

On a déjà proposé divers systèmes de verrouillage des vide-poches prévus sur les planches de bord des véhicules automobiles. Par exemple, un système du type décrit dans le préambule de la revendication 1 est révélé par le document DE-U-8 514 605.

Ces systèmes peuvent être par exemple un bouton avec clé fonctionnant par pression ou par rotation, ou encore une manette pouvant actionner un ou plusieurs pênes ou crochets permettant le verrouillage du couvercle sur le boîtier.

Mais, généralement, ces systèmes ne peuvent pas être manoeuvrés facilement par le conducteur car ils sont situés trop loin du poste de conduite et, de plus, le verrouillage procuré par ces systèmes ne permet pas toujours au couvercle qui peut présenter des dimensions relativement importantes, de se plaquer correctement sur le bord de l'ouverture du vide-poches.

La présente invention a pour but de remédier notamment aux inconvénients ci-dessus en proposant un système de verrouillage dont l'organe de manoeuvre est placé de façon ergonomique, à proximité du conducteur et qui, du fait de sa conception mécanique spéciale, permet au couvercle, lors de sa fermeture, de s'appliquer étroitement sur l'ouverture du vide-poches et donc de s'intégrer ou d'affleurer d'une façon parfaite avec la planche de bord du véhicule.

A cet effet, l'invention a pour objet un dispositif de verrouillage d'un boîtier avec couvercle formant par exemple vide-poches pour véhicule automobile et du type comprenant au moins un pêne actionnable par une manette pour permettre le verrouillage du couvercle sur le boîtier ou son déverrouillage, ledit pêne étant solidaire de l'extrémité d'un support allongé actionnable par ladite manette et monté coulissant dans un élément fixe de guidage qui comporte une partie formant rail dans lequel est retenu le support allongé, tandis qu'un ressort est agencé dans le rail entre ledit élément fixe et ledit support pour rappeler constamment ce dernier en position de verrouillage du pêne, caractérisé en ce que la manette, montée pivotante sur l'élément de guidage, porte sur sa face intérieure une patte ou analogue susceptible de coopérer avec une butée appartenant à une biellette qui est articulée sur une extrémité du support allongé, et qui est munie, à son extrémité opposée à celle articulée sur le support allongé, d'une lumière traversée par un ergot qui est porté par l'élément de guidage et qui soit est fixe pour maintenir et guider la biellette, soit est mobile pour permettre ou non l'actionnement de la biellette et donc du support allongé, par l'intermédiaire de la manette.

Suivant un mode de réalisation de l'invention, l'ergot fixe précité appartient à une pièce en forme de bouchon fixée sur l'élément de guidage au voisinage de la manette.

Selon une autre réalisation, l'ergot précité est solidaire du cylindre d'un verrou commandé par une clé et fixé sur l'élément de guidage au voisinage de la manette, de façon à permettre par actionnement de la clé, soit la coopération de la patte de la manette avec la butée de la biellette, soit l'échappement de cette patte à la butée, lors du pivotement de la manette.

Selon encore une autre caractéristique de cette invention, l'élément de guidage précité est fixé sur la planche de bord d'un véhicule et deux pênes traversent chacun un orifice ménagé dans la paroi du boîtier d'un vide-poches pour pouvoir coopérer avec une partie formant gâche prévue sous le couvercle.

On précisera encore que chaque orifice précité comporte une encoche dans laquelle peut passer une nervure prévue en dessous de chaque pêne lors du montage du vide-poches sur la planche de bord du véhicule.

Ainsi, comme on le décrira plus loin, les pênes pourront en quelque sorte participer au maintien du vide-poches sur la planche de bord du véhicule, par le fait que les pênes resteront constamment en contact avec le vide-poches et la position relative des pênes et du vide-poches demeurera constante.

Mais d'autres avantages et caractéristiques de l'invention apparaîtront mieux dans la description détaillée qui suit et se réfère aux dessins annexés, donnés uniquement à titre d'exemple, et dans lesquels :
- la figure 1 est une vue en coupe transversale d'un vide-poches équipé d'un dispositif de verrouillage selon cette invention mais représenté très schématiquement;
- la figure 2 est une vue en coupe suivant la ligne II-II de la figure 1;
- la figure 3 est une vue de face de l'ensemble du dispositif de verrouillage, non monté;
- la figure 4 est une vue en coupe suivant la ligne IV-IV de la figure 3 et illustrant le dispositif de verrouillage en position montée sur la planche de bord d'un véhicule;
- la figure 5 est une vue en coupe suivant la ligne V-V de la figure 3;
- la figure 6 est une vue en perspective éclatée du dispositif selon cette invention;
- la figure 7 est une vue en perspective de l'un des pênes;
- la figure 8 est une vue de face du rebord du vide-poches au niveau d'un orifice recevant l'un des pênes, la position du pêne étant celle permettant le montage du vide-poches sur la planche de bord;
- la figure 9 est une vue identique à la figure 8, mais montrant deux positions du pêne (verrouillage et déverrouillage), alors que le vide-poches se trouve en position montée sur la planche de bord;
- la figure 10 est une vue arrière du dispositif de l'invention suivant la flèche X de la figure 4 et montrant la biellette prête à être actionnée par la manette, le dispositif étant équipé d'un verrou commandé par une clé;
- la figure 11 est une vue similaire à la figure 10 mais montrant après actionnement du verrou, la biellette dans une position telle qu'elle ne peut pas être actionnée par la manette; et
- la figure 12 est une vue similaire aux figures 10 et 11, mais illustre un dispositif de verrouillage selon cette invention qui n'est pas équipé d'un verrou mais d'une pièce en forme de bouchon permettant en toutes circonstances l'actionnement de la biellette et des pênes.

En se reportant plus particulièrement aux figures 1, 2 et 4, on voit un vide-poches 1 monté dans une ouverture pratiquée dans la planche de bord 2 d'un véhicule et comportant un couvercle 3 articulé en 4 et assurant la fermeture du vide-poches 1.

Le dispositif de verrouillage 5 conforme à l'invention, et bien visible sur les figures 3 à 12, est fixé sur la planche de bord 2, et comporte deux pênes 6 susceptibles de traverser chacun une ouverture 7 ménagée dans un rebord 1a de la paroi du vide-poches 1, de sorte que lesdits pênes 6 peuvent venir s'accrocher ou se verrouiller sur une partie formant gâche 8 prévue sous le couvercle 3 du vide-poches 1.

En se reportant notamment aux figures 3 à 6, on voit que ce dispositif de verrouillage, essentiellement constitué de pièces en matière plastique, comprend essentiellement un support allongé 9 monté coulissant dans un élément fixe de guidage 10 (également visible sur la figure 2), lequel élément porte à l'une de ses extrémités, la plus proche du poste de conduite du véhicule, une manette 11 montée à pivotement sur l'élément de guidage 10 et susceptible d'entraîner en translation le support allongé 9 dans ledit élément de guidage 10 pour déverrouiller le couvercle 3 du vide-poches 1, c'est-à-dire, pour dégager des gâches 8 les deux pênes 6 respectivement solidaires des extrémités du support allongé 9.

L'élément fixe de guidage 10 comporte des perçages 12 permettant sa fixation par des vis ou analogues 13 sur la planche de bord 2, comme on le voit sur la figure 2.

En se reportant à la figure 6, on voit que la manette ou palette de manoeuvre 11 est montée à pivotement autour d'un axe 14 retenu par des chapes 14a sur la face avant de l'élément de guidage 10 fixé sur la planche de bord 2.

On a montré en 15 un ressort de rappel de la manette 11 contre la face avant de l'élément 10.

La manette 11 est munie sur sa face intérieure d'une patte 16 dont l'utilité sera expliquée plus loin.

Comme on le voit bien sur les figures 5 et 6, l'élément de guidage fixe 10 comporte une partie en forme de rail 17 dans lequel est retenu de manière coulissante le support allongé 9 par des saillies de maintien 18 permettant un montage par élasticité.

On a montré en 19 sur les figures 3 et 4 un ressort agencé dans le rail 17 entre l'élément 10 et le support 9 pour rappeler constamment ce dernier en position de verrouillage des pênes 6.

Plus précisément, le ressort 19 est accroché par ses extrémités sur deux ergots 20 appartenant respectivement à l'élément 10 et au support allongé et coulissant 9.

La patte 16 de la manette 11 peut coopérer avec une butée 21 appartenant à une biellette 22 articulée sur une extrémité du support allongé 9, de façon à commander la translation de ce support dans le rail 17 de l'élément de guidage fixe 10.

On a montré en 23 sur la figure 6 un ergot solidaire d'une extrémité du support allongé 9 et sur lequel est articulée l'extrémité 24 de la biellette 22.

A son extrémité opposée à celle 24 articulée sur le support allongé 9, la biellette 22 comporte une lumière 25 traversée par un ergot qui sera décrit en détail plus loin, et dont l'orientation permet ou non l'actionnement de la biellette 22 et donc du support allongé 9 par la patte 16 de la manette pivotante 11.

L'élément de guidage fixe 10 comporte, au voisinage de la manette 11, une ouverture 26 dans laquelle peut être monté soit un verrou 27, soit une pièce en forme de bouchon 28.

Cette pièce en forme de bouchon 28 comporte vers l'arrière un doigt ou ergot 29 qui appartient à ladite pièce et qui traverse la lumière 25 de la biellette 22 articulée sur le support allongé 9.

Le verrou 27 qui peut être commandé par une clé (non représentée) est muni d'un cylindre dont est solidaire un doigt ou ergot 30 qui peut lui aussi passer au travers de la lumière 25 de la biellette 22, mais qui peut être entraîné en rotation par la clé pour faire pivoter ladite biellette.

Dans le cas où la pièce 28 est montée dans l'ouverture 26 de l'élément fixe de guidage 10, il n'y aura pas de condamnation possible du mouvement du support allongé 9 dans l'élément 10, et le fonctionnement sera le suivant en se reportant à la figure 12.

Le conducteur, à la porté de main duquel se trouve la manette 11, pourra tirer cette manette vers lui, de sorte que ladite manette pivotera et la patte 16 poussera la butée 21 de la biellette 22, ce qui, comme on le comprend, actionnera le support allongé 9 portant les pênes 6 pour provoquer le déverrouillage, la biellette demeurant maintenue et guidée par l'ergot 29 traversant la lumière 25 ménagée dans ladite biellette. On comprend également ici qu'une fois le déverrouillage des pênes 6 effectué, la barrette ou le support allongé 9 reviendra automatiquement à la position initiale, grâce au ressort de rappel 19.

Dans le cas où l'on utilise le verrou 27, le fonctionnement est le suivant en se reportant aux figures 10 et 11.

Lorsque le verrou 27 se trouve dans la position de déverrouillage des pênes 6 comme illustré sur la figure 10, c'est-à-dire lorsque l'ergot 30 se trouve dans la position visible sur ladite figure, on comprend qu'en actionnant la manette 11, la patte 16 de cette manette pourra coopérer avec la butée 21 de la biellette 22 pour actionner le support allongé 9 et déverrouiller les pênes 6.

Par contre, comme on le voit sur la figure 11, si on a actionné le verrou avec la clé de façon que le cylindre de ce verrou effectue un quart de tour, la biellette 22, entraînée par l'ergot 30, prendra la position inclinée visible sur la figure 11. C'est dire que, dans cette position de la biellette 22, lorsque l'on actionnera la manette 11, celle-ci agira en quelque sorte dans le vide, puisque la patte 16 ne pourra pas agir sur la butée 21 de ladite biellette.

On comprend donc que la manette 11 pivotera autour de son axe 14 dans tous les cas, mais si le verrou 27 est en position "ouverte" (figure 10), elle commandera le déverrouillage du couvercle 3 du vide-poches 1, alors que si le verrou est en position "fermée" (figure 11), la biellette 22 empêchera la manette 11 d'agir.

Il apparaît donc de la description du fonctionnement qui précède que le dispositif de verrouillage selon cette invention peut être équipé commodément d'un verrou de condamnation des pênes ou non, et cela à l'aide tout simplement de deux pièces 27, 28 interchangeables et qui peuvent être facilement fixées sur l'élément de guidage fixe 10.

Les deux pênes 6, comme on le voit mieux sur la figure 7 présentent chacun une forme de crochet, et sous chaque pêne est prévue une nervure 31 qui ne s'étend que sur une partie de la longueur du pêne pour laisser entre la racine du pêne et l'extrémité de la nervure 31, un redan 32.

Cette nervure 31 est utile pour le montage du vide-poches 1 sur la planche de bord 2, comme on l'expliquera ci-après. On a vu au début de la présente description que le dispositif de verrouillage 5 selon cette invention était tout d'abord fixé sur la planche de bord 2. Après cette opération, l'ensemble vide-poches 1 et couvercle 3 est monté sur la planche de bord 2, et cela de façon que les pênes 6 traversent des orifices 7 ménagés dans le rebord 1a du vide-poches 1.

En se reportant aux figures 8 et 9, on voit que les orifices 7 comportent chacun une encoche 33 dirigée vers le bas et dans laquelle peut passer la nervure 31 des pênes 6. Plus précisément, selon l'exemple représenté, les orifices 7 présentent une forme rectangulaire et l'encoche 33, en vue de face, c'est-à-dire depuis le siège du passager du véhicule, est située en bas et à droite.

Le vide-poches 1 étant en position d'insertion dans son logement pratiqué dans la planche de bord 2, on pousse le support allongé 9 vers la droite en agissant sur l'un des pênes 6, de sorte que la nervure 31 va se trouver en face de l'encoche 33, et le pêne 6 pourra traverser l'orifice 7. C'est ce que l'on voit sur la figure 8.

Lorsque le vide-poches 1 sera en position complètement insérée dans son logement, les pênes 6, par leur redan 32, pourront échapper au bord de l'orifice 7 et le support allongé 9 sera automatiquement rappelé vers la gauche grâce au ressort 19. Ainsi, par action sur la manette 11, les pênes 6 pourront se débattre dans l'ouverture 7 comme on le voit sur la figure 9, et cela en dehors de l'encoche 33. Autrement dit, on a agi par poussée vers la droite sur les pênes 6 pour effectuer le montage, de façon qu'ils se trouvent dans une position correspondant à l'encoche 33, qui se situe au delà de la course limite des pênes que peut procurer la manette 11 par pivotement. Des moyens de butée sont prévus pour limiter le mouvement de pivotement de la manette 11 et donc la course des pênes. Ces moyens peuvent être constitués, comme on le voit sur la figure 6, soit par un bossage 50 sur la manette 11, lequel vient en contact avec l'élément de guidage 10 au cours du mouvement de la manette, soit par des nervures 51 prévues sur l'élément 10 et prolongeant en quelque sorte les chapes 14a.

L'intérêt des nervures 31 est qu'elles permettent de maintenir les pênes 6 constamment en contact avec la paroi ou rebord 1a du vide-poches 1. La position relative des pênes 6 et du vide-poches 1 est constante, et il en est de même de la position relative du couvercle 3 et du vide-poches en position fermée.

On comprend bien sûr de la description qui précède que le verrouillage du couvercle 3 s'effectue simultanément par les deux pênes 6 coopérant avec les gâches 8 sur le couvercle et se trouvant en quelque sorte aux deux extrémités de ce couvercle qui ainsi s'applique et se positionne parfaitement en position d'affleurement sur la planche de bord 2. On ajoutera également ici que le dispositif de verrouillage selon l'invention, en raison de sa simplicité mécanique, possède une excellente fiabilité de fonctionnement et est en outre peu coûteux du fait que toutes les pièces le composant peuvent être réalisées en matière plastique.

Bien entendu, l'invention n'est nullement limitée au mode de réalisation décrit et illustré qui n'a été donné qu'à titre d'exemple.

C'est ainsi que l'on pourrait prévoir entre vide-poches et couvercle un ressort-amortisseur facilitant l'ouverture du couvercle après déverrouillage. Les pênes 6 pourraient présenter une forme quelque peu différente de celle représentée sur les dessins.

## Revendications

1. Dispositif de verrouillage d'un boîtier avec couvercle formant par exemple vide-poches pour véhicule automobile et du type comprenant au moins un pêne (6) actionnable par une manette (11) pour permettre le verrouillage du couvercle (3) sur le boîtier (1) ou son déverrouillage, ledit pêne étant solidaire de l'extrémité d'un support allongé (9) actionnable par ladite manette (11) et monté coulissant dans un élément fixe de guidage (10) qui comporte une partie formant rail (17) dans lequel est retenu le support allongé (9), tandis qu'un ressort (19) est agencé dans le rail (17) entre ledit élément fixe (10) et ledit support (9) pour rappeler constamment ce dernier en position de verrouillage du pêne (6), caractérisé en ce que la manette (11), montée pivotante sur l'élément de guidage (10), porte sur sa face intérieure une patte ou analogue (16) susceptible de coopérer avec une butée (21) appartenant à une biellette (22) qui est articulée (23) sur une extrémité du support allongé (9), et qui est munie, à son extrémité opposée à celle (24) articulée sur le support allongé, d'une lumière (25) traversée par un ergot (29, 30) qui est porté par l'élément de guidage (10) et qui soit est fixe pour maintenir et guider la biellette (22), soit est mobile pour permettre ou non l'actionnement de la biellette (22) et donc du support allongé (9), par l'intermédiaire de la manette (11).

2. Dispositif selon la revendication 1, caractérisé en ce que l'ergot fixe précité (29) appartient à une pièce en forme de bouchon (28) fixée sur l'élément de guidage (10) au voisinage de la manette (11).

3. Dispositif selon la revendication 1, caractérisé en ce que l'ergot précité (30) est solidaire du cylindre d'un verrou (27) commandé par une clé et fixé sur l'élément de guidage (10) au voisinage de la manette (11), de façon à permettre par actionnement de la clé soit la coopération de la patte (16) de la manette (11) avec la butée (21) de la biellette (22), soit l'échappement de la patte (16) à la butée (21), lors du pivotement de ladite manette.

4. Dispositif selon l'une des revendications précédentes, caractérisé en ce que l'élément de guidage précité (10) est fixé sur la planche de bord (2) d'un véhicule, et deux pênes (6) traversent chacun un orifice (7) ménagé dans la paroi du boîtier d'un vide-poches (1) pour pouvoir coopérer avec une partie formant gâche (8) prévue sous le couvercle (3).

5. Dispositif selon la revendication 4, caractérisé en ce que chaque orifice précité (7) comporte une encoche (33) dans laquelle peut passer une nervure (31) prévue en dessous de chaque pêne (6) lors du montage du vide-poches (1) sur la planche de bord (2) du véhicule.

## Patentansprüche

1. Vorrichtung zum Verriegeln eines, z.B. ein inneres Ablegefach für ein Kraftfahrzeug bildenden Kastens mit Deckel und der wenigstens einen Riegel (6) aufweisenden Gattung, der durch einen Handgriff (11) betätigbar ist, um die Verriegelung des Deckels (3) an dem Kasten (1) bzw. sein Entriegeln zu gestatten, wobei der Riegel mit dem Ende eines langgestreckten Trägers (9) fest verbunden ist, der durch den besagten Handgriff (11) betätigbar ist und in einem ortsfesten Führungselement (10) gleitend verschiebbar angeordnet ist, das einen, eine Schiene bildenden Teil (17) in welchem der langgestreckte Träger (9) zurückgehalten wird, aufweist, während eine Feder (19) in der Schiene (17) zwischen dem besagten ortsfesten Element (10) und dem besagten Träger (9) angeordnet ist, um den letzteren stets in die Verriegelungstellung des Riegels (6) zurückzuführen, dadurch gekennzeichnet, dass der schwenkbar an dem Führungselement (10) angeordnete Handgriff (11) an seiner inneren Fläche einen Ansatz (16) oder dergleichen trägt, der fähig ist, mit einem Anschlag (21) zusammenzuwirken, der zu einem Lenker (22) gehört, welcher an einem Ende des langgestreckten Trägers (9) angelenkt (23) ist und der an seinem dem an dem langgestreckten Träger angelenkten Ende (24) entgegengesetzten Ende mit einem Langloch (25) versehen ist, das durch einen Stift (29, 30) durchsetzt wird, der von dem Führungselement (10) getragen wird und der entweder ortsfest ist, um den Lenker (22) zu halten und zu führen, oder bewegbar ist, um. die Betätigung des Lenkers (22) also des langgestrecken Trägers (9) über den Handgriff (11) zu gestatten oder nicht.

2. Vorrichtung nach Anspruch 1, dadurch gekennzeichnet, dass der vorgenannte ortsfeste Stift (29) zu einem an dem Führungselement (10) im Bereich des Handgriffs (11) befestigten stöpselartigen Teil (28) gehört.

3. Vorrichtung nach Anspruch 1, dadurch gekennzeichnet, dass der vorgenannte Stift (30) mit dem Zylinder eines durch einen Schlüssel bedienten und an dem Führungselement (10) im Bereich des Handgriffs (11) befestigten Schlosses (27) fest verbunden ist, um durch die Bedienung des Schlüssels entweder die Zusammenwirkung des Ansatzes (16) des Handgriffs (11) mit dem Anschlag (21) des Lenkers (22) oder das Entweichen des Ansatzes (16) von dem Anschlag (21) weg während dem Verschwenken des besagten Handgriffs zu gestatten.

4. Vorrichtung nach einem der vorangehenden Ansprüche, dadurch gekennzeichnet, dass das vorgenannte Führungselement (10) an dem Schaltbrett (2) eines Fahrzeugs befestigt ist und zwei Riegel (6) jeweils eine in der Wandung des Kastens eines Ablegefaches (1) gebildeten Offnung (7) durchsetzen, um mit einem unter dem Deckel (3) vorgesehenen rastenförmigen Teil (8) zusammenwirken zu können.

5. Vorrichtung nach Anspruch 4, dadurch gekennzeichnet, dass jede vorgenannte Oeffnung (7) eine Aussparung (33) aufweist, in welcher eine unterhalb jedes Riegels (6) während des Anbringes des inneren Ablegefaches (1) an dem Schaltbrett (2) des Fahrzeugs vorgesehene Rippe (31) geführt werden kann.

## Claims

1. Device for locking a box with a lid forming a cubbyhole for example for an automotive vehicle and of the type comprising at least one bolt (6) operable by a handle (11) to allow the locking of the lid (3) onto the box (1) or its unlocking, the said bolt being made fast to the end of an elongated support (9) operable by the said handle (11) and slidably mounted in a stationary guiding element (10) which comprises a rail-forming portion (17) in which the elongated support (9) is retained, whereas a spring (19) is arranged within the rail (17) between the said stationary element (10) and the said support (9) to constantly urge the latter back into the locking position of the bolt (6), characterized in that the handle (11), slidably mounted onto the guiding element (10), carries on its lower face a lug or the like (16) adapted to co-operate with a stop (21) belonging to a link (22) which is pivoted (23) onto one end of the elongated support (9) and which is provided at its end opposite to that (24) pivoted onto the elongated support with a slot (25) through which extends a pin (29, 30) which is carried by the guiding element (10) and which either is stationary to hold and guide the link (22) or is movable to allow or not the actuation of the link (22) and therefore of the elongated support (9) through the medium of the handle (11).

2. Device according to claim 1, characterized in that the aforesaid stationary pin (29) belongs to a plug-shaped part (28) fastened onto the guiding element (10) in the vicinity of the handle (11).

3. Device according to claim 1, characterized in that the aforesaid pin (30) is made fast to the cylinder of a lock (27) controlled by a key and fastened onto the guiding element (10) in the vicinity of the handle (11) so as to allow through the operation of the key either the co-operation of the lug (16) of the handle (11) with the stop (21) of the link (22), or the escape of the lug (16) from the stop (21) upon the swinging of the said handle.

4. Device according to one of the foregoing claims, characterized in that the aforesaid guiding element (10) is fastened on the dashboard (2) of a vehicle and both bolts (6) extend each one through an opening (7) formed in the wall of a box of a cubbyhole (1) so that they may co-operate with a part forming a bolt-clasp (8) provided underneath the lid (3).

5. Device according to claim 4, characterized in that each aforesaid opening (7) comprises a notch (33) in which may pass a rib (31) provided underneath each bolt (6) upon the mounting of the cabbyhole (1) onto the dashboard (2) of the vehicle.
